# EUROPÄISCHE PATENTSCHRIFT

(11) **EP 2 304 144 B1**
(45) Veröffentlichungstag und Bekanntmachung des Hinweises auf die Patenterteilung: **08.08.2012**
(21) Anmeldenummer: 08874444.6
(22) Anmeldetag: 12.11.2008
(51) Int. Cl.: E05C 17/02, E05C 17/56

(54) **VERSENKBARER TÜRSTOPPER**
RETRACTABLE DOOR STOPPER
BUTOIR DE PORTE ESCAMOTABLE

(30) Priorität: 25.05.2008 CH 776082008
(43) Veröffentlichungstag der Anmeldung: 06.04.2011
(73) Patentinhaber: Della-Santa, Pierre, 1027 Lonay (CH)
(72) Erfinder: Della-Santa, Pierre, 1027 Lonay (CH)
(74) Vertreter: Frei Patent Attorneys
(86) Internationale Anmeldenummer: PCT/CH2008/000477
(87) Internationale Veröffentlichungsnummer: WO 2009/143636

(56) Entgegenhaltungen:
- JP-A- 11 287 062
- JP-A- 2000 192 707
- US-B1- 6 321 411

## Beschreibung

Die Erfindung bezieht sich auf das Gebiet der Türstopper, insbesondere von im Boden versenkbaren Türstoppern gemäss dem Oberbegriff des Patentanspruches 1.

### STAND DER TECHNIK

Versenkbare Türstopper sind an sich bekannt: US 6,321,411 sowie die japanischen Patenanmeldungen mit den Anmeldenummem JP 2000-233665, JP 2000-019329, JP 2000-112559, JP 2000-299229, JP 2005-537873, JP 2007-837763 zeigen jeweils im Boden versenkbare Türstopper, bei welchem ein Magnet in oder an einer bewegten Türe befestigt ist. Wenn sich die Türe mit dem Magneten über dem Türstopper befindet, wird dieser direkt oder durch einen Hebelmechanismus nach oben gezogen und greift an der Türe ein. Die JP 2000-192707 A1 zeigt einen Türstopper, welcher sehr flach ist, und nur ein wenig nach oben gehoben wird, weshalb die Türe sehr nahe am Türstopper zu liegen kommen muss.

Die vorbekannten Türstopper bedingen einen kleinen vertikalen Abstand zwischen Türe und Türstopper und damit entsprechende bauliche Umstände und eine präzise Montage der Türe und/oder weisen im geöffneten Zustand ein Verletzungspotential auf.

### DARSTELLUNG DER ERFINDUNG

Es ist deshalb Aufgabe der Erfindung, einen versenkbaren Türstopper der eingangs genannten Art zu schaffen, welcher die oben genannten Nachteile behebt.

Diese Aufgabe löst ein versenkbarer Türstopper mit den Merkmalen des Patentanspruches 1.

Der versenkbare Stopper weist ein um eine Drehachse drehbar gelagertes Kippelement auf, welches durch die Wirkung mindestens eines Auslösemagneten, der an einem bewegten Objekt befestigt ist, von einer versenkten Position in eine Blockierposition bringbar ist und in dieser Blockierposition die Bewegung des bewegten Objektes blockiert. Das Kippelement weist einen vorderen Hebel auf, an welchem ein vorzugsweise elastisches Pufferelement angeordnet ist. Dieses dient als Anschlag für das bewegte Objekt. Das Pufferelement ist in der Blockierposition dem bewegten Objekt zugewandt. Ein Stopper-Magnet oder ein magnetisierbares Element ist am Kippelement angeordnet. Bei Annäherung des Auslösemagneten in einem Näherungsbereich vor dem Stopper ist durch die Wirkung des Auslösemagneten auf den Stopper-Magneten respektive das magnetisierbare Element das Kippelement aus der versenkten Position in die Blockierposition drehbar und wird gedreht, bevor sich der Auslösemagnet oberhalb des Kippelements befindet.

Dadurch wird es möglich, einen sehr stabilen und sicher wirkenden Stopper, insbesondere einen Türstopper, zu konstruieren: da der Stopper hochgekippt wird, bevor das bewegte Objekt, beispielsweise die Türe, sich über dem Stopper befindet, kann der Stopper relativ weit nach oben gekippt werden. Dadurch wiederum kann er die Türe (oder allgemein das bewegte Objekt) an ihrer Aussenfläche zurückhalten, und muss nicht über ein speziell geformtes potentiell schwaches Gegenstück an der Türe angreifen. Ferner kann dank des hochgekippten Stoppers ein relativ grosser Spalt zwischen Türe und Boden überwunden werden. Dadurch wird ein grösserer Anwendungsbereich des Stoppers ermöglicht, und Toleranzen in der Positionierung der Türe dürfen grösser sein. Beispielsweise kann der vertikale Abstand zwischen dem Türstopper und der unteren Türkante mit der Auslöseeinheit bis zu 2 cm oder mehr betragen.

In einer bevorzugten Ausführungsform der Erfindung weist das Kippelement einen vorderen Hebel und einen hinteren Hebel auf, welche einander bezüglich der Drehachse gegenüberliegen. Durch die Wirkung des Auslösemagneten auf den hinteren Hebel der vordere Hebel in eine Position gebracht, in welcher er die Bewegung des bewegten Objektes blockiert. Vorzugsweise ist dabei der Stopper-Magnet respektive das magnetisierbare Element am hinteren Hebel angeordnet respektive befestigt. Bei Präsenz des Auslösemagneten in einem Näherungsbereich vor dem Stopper übt der Stopper-Magnet respektive das magnetisierbare Element eine Kraft auf das Kippelement aus, welche den hinteren Hebel nach unten zieht und dadurch den vorderen Hebel nach oben kippt. Mit anderen Worten wird also der Stopper-Magnet in Richtung des Auslösemagneten gezogen, und dadurch der hintere Hebel unter die Drehachse hindurch gedreht und so der vordere Hebel mit dem Pufferelement nach oben gedreht.

Somit weist also der Türstopper eine sehr einfache Konstruktion mit nur einem bewegten Teil (nebst der Türe) auf.

In einer bevorzugten Ausführungsform der Erfindung folgt über den ganzen Bereich des Drehwinkels eine äussere Kontur des Pufferelementes der Form einer inneren Kontur der Deckplatte. Mit anderen Worten ist die Form des Pufferelementes zur Form der Öffnung der Deckplatte, wo diese Öffnung einen dem Pufferelement gegenüberstehenden Rand aufweist, entsprechend ausgebildet: ungeachtet des Drehwinkels liegt dadurch ein im wesentlichen gleich bleibender kleiner Abstand zwischen dem Pufferelement und dem inneren Rand der Deckplatte. Der Abstand ist vorzugsweise 0.5 mm bis 2 mm. Dadurch wird eine Verletzung von Fingern oder ein Einklemmen von Gegenständen zwischen Pufferelement oder Kippelement und anderen Teilen des Türstoppers vermieden.

Mathematisch gesprochen ist also die Form der Oberfläche des Pufferelementes, welche dem bewegten Objekt zugewandt ist, durch Drehung einer Begrenzungslinie um die Drehachse des Kippelements definiert. Die Form kann ein Kugelsegment oder ein Segment eines Rotationsellipsoides, eines Rotationszylinders etc. sein.

Ein Drehwinkel, um welchen das Kippelement von der versenkten Position in die Blockierposition schwenkbar ist, beträgt vorzugsweise zwischen 40° und 90°, vorzugsweise zwischen 60° und 90°.

In einer weiteren bevorzugten Ausführungsform der Erfindung fluchtet eine obere Seite des vorderen Hebels in der versenkten Position mit einer fest montierten Deckplatte und schlägt in der Blockierposition an einer an der Deckplatte ausgebildeten oberen Begrenzung an. Alternativ oder zusätzlich kann in der Blockierposition auch ein Anschlag im Gehäuse vorliegen.

Vorzugsweise ist an der Deckplatte und/oder an der oberen Seite des vorderen Hebels ein äusseres Anschlagelement zur Dämpfung des Anschlags des vorderen Hebels gegen die obere Begrenzung in der Blockierposition angeordnet.

In einer weiteren bevorzugten Ausführungsform der Erfindung ist an einer Unterseite der Deckplatte und/oder an einer Oberseite des hinteren Hebels ein inneres Anschlagelement zur Dämpfung des Anschlags des hinteren Hebels gegen die Deckplatte in der versenkten Position angeordnet.

In einer weiteren bevorzugten Ausführungsform der Erfindung ist der Auslösemagnet ein Elektromagnet. Alternativ oder zusätzlich kann auch der Türstopper-Magnet ein Elektromagnet sein. Das Hochkippen des Türstoppers geschieht dann nur bei eingeschaltetem, also stromdurchflossenen, Magneten. Bei ausgeschaltetem Magneten überfährt der Auslösemagnet den Türstopper, ohne dass das Kippelement bewegt wird. Ferner kann das bewegte Objekt, insbesondere eine Türe, bei eingeschaltetem oder gespeisten Elektromagneten im Anschlag am Stopper festgehalten werden. Beim Wegfall der Speisung des Elektromagneten wird die Türe freigegeben und kann durch einen Türschliesser geschlossen werden. Damit ist die automatische Schliessung einer Brandschutztüre realisierbar. Beim Schliessen der Türe fällt der Türstopper in die versenkte Position und bietet kein Hindernis mehr.

Vorzugsweise ist das Gehäuse und/oder das Kippelement aus Aluminium oder einem anderen nicht ferromagnetischen Material gebildet, wodurch die Magnetkräfte nicht abgeleitet werden. Vorzugsweise ist ferner die Deckplatte aus rostfreiem Stahl gebildet. Das Kippelement mit dem vorderen Hebel und dem hinteren Hebel ist vorzugsweise einstückig ausgebildet und trägt das daran angebrachte Pufferelement und den Stopper-Magneten.

In einer weiteren bevorzugten Ausführungsform der Erfindung ist das Kippelement um die Drehachse drehbar in einem Gehäuse angeordnet, weist das Gehäuse einen oberen Gehäuseteil und einen unteren Gehäuseteil auf, und ist zur Montage des Stoppers in einem Untergrund zuerst das untere Gehäuseteil im Untergrund befestigbar und anschliessend das obere Gehäuseteil am unteren Gehäuseteil lösbar befestigbar. Damit wird es möglich, den Türstopper zu Reinigungszwecken zu öffnen, wobei das untere Gehäuseteil fest im Untergrund verankert bleiben kann.

Weitere bevorzugte Ausführungsformen gehen aus den abhängigen Patentansprüchen hervor.

### KURZE BESCHREIBUNG DER ZEICHNUNGEN

Im folgenden wird der Erfindungsgegenstand anhand von bevorzugten Ausführungsbeispielen, welche in den beiliegenden Zeichnungen dargestellt sind, näher erläutert. Es zeigen jeweils schematisch:
- Figur 1: eine Übersicht über eine Anwendung eines versenkbaren Türstoppers;
- Figur 2: den Türstopper in einer versenkten Stellung im Querschnitt;
- Figur 3: den Türstopper in einer versenkten Stellung in einer Aufsicht;
- Figur 4: den Türstopper bei Annäherung einer Türe;
- Figur 5: den Türstopper in einer Blockierposition; und
- Figur 6: eine andere Ausführungsform des Türstoppers in der Blockierposition.

Die in den Zeichnungen verwendeten Bezugszeichen und deren Bedeutung sind in der Bezugszeichenliste zusammengefasst aufgelistet. Grundsätzlich sind in den Figuren gleiche Teile mit gleichen Bezugszeichen versehen.

### WEGE ZUR AUSFÜHRUNG DER ERFINDUNG

**Figur 1** zeigt eine Übersicht über eine Anwendung eines versenkbaren Türstoppers 1. Der Türstopper 1 ist in einem Boden oder Untergrund 15 eingelassen und beispielsweise vor einer Türöffnung 5 der Türe im Bereich einer Bewegungslinie 4, entlang welcher sich ein Teil der unteren Kante eines Türblatts 3 bewegt, angeordnet. Bei geschlossener Türe ist der Türstopper 1 versenkt und bietet dadurch kein Hindernis für beispielsweise einen Rollstuhl 6. An der unteren Kante des Türblattes 3 ist eine magnetische Auslöseeinheit 7 angeordnet. Durch die Bewegung des Türblattes 3 wird die Auslöseeinheit 7 in einen Bereich über dem Türstopper 1 bewegt. In einem Näherungsbereich 2 der Bewegungslinie 4 wirkt die Auslöseeinheit 7 auf den Türstopper 1 und kippt ein Pufferelement 13 hoch, so dass das Türblatt 3 am Pufferelement 13 anschlägt.

**Figur 2** zeigt den Türstopper 1 in einer versenkten Stellung im Querschnitt, und **Figur 3** in einer Aufsicht: Der Türstopper 1 weist ein beispielsweise rotationszylindrisches Gehäuse 11 mit einem Gehäuseboden 22 und einer Deckplatte 14 auf. Ein Kippelement 10 (oder Wippe) ist um eine Drehachse 12 drehbar im Gehäuse 11 angeordnet, wobei ein vorderer Hebel 10a des Kippelements 10 im Bereich einer Öffnung der Deckplatte 14 liegt und diese Öffnung verschliesst, und ein hinterer Hebel 10b des Kippelements 10 unter der Deckplatte 14 liegt. In einer versenkten Position des Kippelements 10 liegt der hintere Hebel 10b an einer unteren Begrenzung 16 an der Unterseite der Deckplatte 14 an. Es ist eine Bewegung des Kippelements 10 möglich, bei welcher das Kippelement 10 mit dem vorderen Hebel 10a hochgekippt wird, und dabei durch die Öffnung der Deckplatte 14 tritt, bis sie, um einem Drehwinkel 18 verdreht, gegen eine obere Begrenzung 17, gebildet durch einen Anschlagbereich 21 am Rand der Öffnung, stösst.

Im Bereich der unteren Begrenzung 16 wie auch der oberen Begrenzung 17 sind vorzugsweise innere Anschlagelemente 20 respektive äussere Anschlagelemente 20a angeordnet, welche einen Aufprall des Kippelements 10 an der jeweiligen Begrenzung dämpfen. Dazu sind die Anschlagelemente 20, 20a vorzugsweise aus einem elastischen Kunststoff gefertigt und in das Kippelement 10 und/oder die Unterseite der Deckplatte 14 eingelassen oder aufgeklebt. **Figur 3** zeigt einen horizontalen Abstand X zwischen der oberen Begrenzung 17 und der Drehachse 12, welcher den maximalen Drehwinkel 18 bestimmt.

Der vordere Hebel 10a trägt das Pufferelement 13, der hintere Hebel 10b liegt dem vorderen Hebel 10a bezüglich der Drehachse 12 gegenüber und trägt einen Auslösemagneten 19.

Das Pufferelement 13 ist der Kontur der Öffnung in der Deckplatte 14 folgend ausgebildet. Beim Hochkippen des Pufferelementes 13 um den Drehwinkel 18 um die Drehachse 12 bleibt dadurch der Abstand oder Spalt 27 zwischen dem Pufferelement 13 (genauer: einer äusseren Kontur 25 des Pufferelementes) und dem Rand der Öffnung (genauer: einer inneren Kontur 26 der Deckplatte 14), welche dem Pufferelement 13 gegenüber steht, im wesentlichen gleich. Zumindest jedoch überschreitet dieser Abstand ein vorgegebenes Mass nicht.

Das zum Zusammenwirken mit dem Türstopper 1 ausgerüstete Türblatt 3 trägt eine Auslöseeinheit 7, welche vorzugsweise in dem Türblatt 3 versenkt und dadurch nicht sichtbar ist. Die Auslöseeinheit 7 weist einen Auslösemagneten 19 auf. Der Auslösemagnet 19 ist derart stark, dass er bereits in einem Näherungsbereich 2, bevor die Auslöseeinheit 7 sich über dem Türstopper 1 oder dem Kippelement 10 befindet, auf den Auslösemagneten 19 wirkt. Vorzugsweise ist der Auslösemagnet 19 so angeordnet, dass ein erster magnetischer Pol, beispielsweise der Südpol, nach unten weist. Der Türstopper-Magnet 19a ist umgekehrt angeordnet, d.h. dass derselbe Pol (in diesem Beispiel der Südpol) nach oben weist.

**Figur 4** zeigt den Türstopper bei Annäherung einer Türe und bei Einwirkung der Auslöseeinheit 7 auf den Auslösemagneten 19. Der Auslösemagnet 19 zieht den Türstopper-Magneten 19a zu sich hin, wobei das Kippelement 10 sich um die Drehachse 12 dreht und der hintere Hebel 10b mit dem Türstopper-Magneten 19a sich ein Stück weit nach unten und in Richtung des Auslösemagneten 19 bewegt. Der in der Figur gezeigte Drehwinkel 18 dieser Bewegung beträgt rund 45°, vorzugsweise ist er grösser als 40° oder 60°, und bis zu 90° gross, wie in der **Figur 6** gezeigt..

**Figur 5** zeigt den Türstopper in einer Blockierposition, in welcher das Türblatt 3 am Pufferelement 13 des Kippelements 10 ansteht. Durch die Wirkung der beiden Magneten 19, 19a wird das Pufferelement 13 vorzugsweise in dieser Position gehalten, bis eine Gegenkraft, die beispielsweise von Hand oder durch einen Türschliesser aufgebracht wird, das Türblatt 3 wieder vom Türstopper 1 wegzieht.

Der Auslösemagnet 19 kann als Elektromagnet oder als Permanentmagnet ausgebildet sein, beispielsweise aus einem Hochenergie-Magnetwerkstoff mit einem Energieprodukt von mindestens 150 kJ/m³ vorzugsweise mindestens 200 kJ/m³ oder mindestens 250 kJ/m³. Solche Magnetwerkstoffe enthalten zum Beispiel Verbindungen, welche Elemente der Seltenen Erden enthalten, vorzugsweise werden bekannte Hochenergie-Magnetwerkstoffe wie Samarium-Cobalt oder Neodym-Eisen-Bor verwendet.

In der **Figur 5** ist anstelle des Türstopper-Magnetes 19a beispielhaft ein ferromagnetisches Element 31 gezeichnet, welches nicht ein Permanentmagnet ist. Dieses kann natürlich auch in den Zuständen gemäss den vorangehenden Figuren vorliegen. Auch dieses ferromagnetische Element 31 bewirkt, wie der Türstopper-Magnet 19a, aufgrund der Anziehung durch den Auslösemagneten 19 das Aufstellen des Pufferelementes 13. Dabei sind die anderen Bestandteile des Türstoppers 1 vorzugsweise aus einem nicht magnetischen oder magnetisierbaren Material, beispielsweise Aluminium, Chromstahl, Messing etc., so dass der magnetische Fluss des Auslösemagnetes 19 und die dadurch erzeugte Kraft auf das Element 31 fokussiert ist.

Alternativ oder zusätzlich kann anstelle des Pufferelementes 13 auch ein Pufferelement 13a mit einem magnetischen oder magnetisierbaren Kern vorliegen. Dieses kann durch Annäherung der Auslöseeinheit 7 hochgekippt werden.

**Figur 6** zeigt eine andere Ausführungsform des Türstoppers 1 in der Blockierposition. Der Anschlagbereich 21 der Öffnung, welcher die obere Begrenzung 17 bildet, ist bezüglich der Drehachse 12 weiter zurück versetzt, so dass das Kippelement 10 weiter drehbar ist, bis es (gegebenenfalls mit dem optionalen äusseren Anschlagelement 20a) an den Anschlagbereich 21 der Deckplatte 14 stösst. Alternativ oder zusätzlich zu diesem oberen Anschlagbereich 21 kann auch unterhalb des Kippelements 10 ein innerer Anschlag 24 angeordnet sein (strichliert gezeichnet), welcher einfach oder doppelt ausgeführt seitlich angeordnet ist, um nicht mit dem versenkten Pufferelement 13 zu kollidieren.

In den **Figuren 4** und **6** ist beispielhaft das Gehäuse 11 zweiteilig gezeichnet, mit einem oberen Gehäuseteil 11a und einem unteren Gehäuseteil 11b, welche durch Befestigungsmittel wie beispielsweise Schrauben 23 miteinander lösbar verbunden sind. Diese Aufteilung des Gehäuses 11 ist natürlich mit allen Ausführungsformen kombinierbar.

### BEZUGSZEICHENLISTE

- 1: Türstopper
- 2: Näherungsbereich
- 3: Türblatt
- 4: Bewegungslinie
- 5: Türöffnung
- 6: Rollstuhl
- 7: Auslöseeinheit
- 10: Kippelement
- 10a: vorderer Hebel
- 10b: hinterer Hebel
- 11: Gehäuse
- 11a: obere Gehäuseteil
- 11b: unterer Gehäuseteil
- 12: Drehachse
- 13: Pufferelement
- 14: Deckplatte
- 15: Untergrund, Boden
- 16: untere Begrenzung
- 17: obere Begrenzung
- 18: Drehwinkel
- 19: Auslösemagnet
- 19a: Türstopper-Magnet
- 20: inneres Anschlagelement
- 20a: äusseres Anschlagelement
- 21: Anschlagbereich
- 22: Gehäuseboden
- 23: Schraube
- 24: innerer Anschlag
- 25: äussere Kontur des Pufferelementes
- 26: innere Kontur der Deckplatte
- 27: Spalt
- 31: magnetisierbares Element

## Patentansprüche

1. Versenkbarer Stopper (1), aufweisend ein Kippelement (10), welches um eine Drehachse (12) drehbar gelagert ist, wobei das Kippelement (10) durch die Wirkung mindestens eines Auslösemagneten (19), der an einem bewegten Objekt (3) befestigt ist, durch Drehen um einen Drehwinkel (18) von einer versenkten Position in eine Blockierposition bringbar ist und in dieser Blockierposition die Bewegung des bewegten Objektes (3) blockiert,
**dadurch gekennzeichnet, dass**
das Kippelement (10) einen vorderen Hebel (10a) aufweist, an welchem ein vorzugsweise elastisches Pufferelement (13) angeordnet ist, und das Pufferelement (13) in der Blockierposition dem bewegten Objekt (3) zugewandt ist,
ein Stopper-Magnet (19a) oder ein magnetisierbares Element (31) am Kippelement (10) angeordnet ist, und bei Annäherung des Auslösemagneten (19) über einen Näherungsbereich (2) vor dem Stopper (1) durch die Wirkung des Auslösemagneten (19) auf den Stopper-Magneten (19a) respektive das magnetisierbare Element (31) das Kippelement (10) aus der versenkten Position in die Blockierposition gedreht wird, bevor sich der Auslösemagnet (19) oberhalb des Kippelements (10) befindet.

2. Versenkbarer Stopper (1) nach Anspruch 1, wobei das Kippelement (10) einen vorderen Hebel (10a) und einen hinteren Hebel (10b) aufweist, welche einander bezüglich der Drehachse (12) gegenüberliegen,
der Stopper-Magnet (19a) respektive das magnetisierbare Element (31) am hinteren Hebel (10b) angeordnet ist und der Stopper-Magnet (19a) respektive das magnetisierbare Element (31) bei Präsenz des Auslösemagneten (19) in einem Näherungsbereich (2) vor dem Stopper (1) eine Kraft auf das Kippelement (10) ausübt, welche den hinteren Hebel (10b) nach unten zieht und dadurch den vorderen Hebel (10a) nach oben kippt.

3. Versenkbarer Stopper (1) nach Anspruch 1 oder 2, wobei über den ganzen Bereich des Drehwinkels (18) eine äussere Kontur (25) des Pufferelementes (13) der Form einer inneren Kontur (26) der Deckplatte (14) folgend ausgebildet ist.

4. Versenkbarer Stopper (1) nach einem der bisherigen Ansprüche, wobei die Form der Oberfläche des Pufferelementes (13), welche dem bewegten Objekt (3) zugewandt ist, durch Drehung einer Begrenzungslinie um die Drehachse (12) definiert ist.

5. Versenkbarer Stopper (1) nach Anspruch 3 oder 4, wobei das Pufferelement (13) die Form eines Kugelsegmentes aufweist.

6. Versenkbarer Stopper (1) nach einem der bisherigen Ansprüche, wobei ein Drehwinkel (18), um welchen das Kippelement (10) von der versenkten Position in die Blockierposition schwenkbar ist, zwischen 40° und 90°, vorzugsweise zwischen 60° und 90° beträgt.

7. Versenkbarer Stopper (1) nach einem der bisherigen Ansprüche, wobei eine obere Seite des vorderen Hebels (10a) in der versenkten Position mit einer fest montierten Deckplatte (14) fluchtet und in der Blockierposition an einer an der Deckplatte (14) ausgebildeten oberen Begrenzung (17) anschlägt.

8. Versenkbarer Stopper (1) nach Anspruch 7, wobei an der Deckplatte (14) und/oder an der oberen Seite des vorderen Hebels (10a) ein äusseres Anschlagelement (20a) zur Dämpfung des Anschlags des vorderen Hebels (10a) gegen die obere Begrenzung (17) in der Blockierposition angeordnet ist.

9. Versenkbarer Stopper (1) nach Anspruch 7 oder 8, wobei an einer Unterseite der Deckplatte (14) und/oder an einer Oberseite des hinteren Hebels (10b) ein inneres Anschlagelement (20) zur Dämpfung des Anschlags des hinteren Hebels (1Ob) gegen die Deckplatte (14) in der versenkten Position angeordnet ist.

10. Versenkbarer Stopper (1) nach einem der bisherigen Ansprüche, wobei der Auslösemagnet (19) ein Elektromagnet ist.

11. Versenkbarer Stopper (1) nach einem der bisherigen Anspruch, wobei das Gehäuse (11) und/oder das Kippelement (10) aus Aluminium oder einem anderen nicht ferromagnetischen Material gebildet ist, und die Deckplatte (14) aus rostfreiem Stahl gebildet ist.

12. Versenkbarer Stopper (1) nach einem der bisherigen Ansprüche, wobei das Kippelement (10) um die Drehachse (12) drehbar in einem Gehäuse (11) angeordnet ist, das Gehäuse (11) einen oberen Gehäuseteil (11a) und einen unteren Gehäuseteil (11b) aufweist, und zur Montage des Stoppers (1) in einem Untergrund (15) zuerst das untere Gehäuseteil (11b) im Untergrund (15) befestigbar und anschliessend das obere Gehäuseteil (11a) am unteren Gehäuseteil 11b) lösbar befestigbar ist.

## Claims

1. A retractable stopper (1), comprising a tilting element (10) which is mounted rotatably about a rotational axis (12), wherein the tilting element (10) can be moved from a retracted position into a blocking position by the action of at least one trigger magnet (19), fastened to a moving object (3), by rotation through a rotation angle (18), and in this blocking position blocks the movement of the moving object (3),
**characterized in that**
the tilting element (10) comprises a front lever (10a), on which a preferably elastic buffer element (13) is disposed, and the buffer element (13), in the blocking position, is facing the moving object (3),
a stopper magnet (19a) or a magnetizable element (31) is disposed on the tilting element (10), and as the trigger magnet (19) approaches over an approach region (2) in front of the stopper (1), the tilting element (10) is rotated out of the retracted position into the blocking position by the action of the trigger magnet (19) on the stopper magnet (19a) or magnetizable element (31), before the trigger magnet (19) is above the tilting element (10).

2. The retractable stopper (1) as claimed in claim 1, wherein the tilting element (10) comprises a front lever (10a) and a rear lever (10b), which lie opposite each other with respect to the rotational axis (12),
the stopper magnet (19a) or the magnetizable element (31) is disposed on the rear lever (10b), and the stopper magnet (19a) or the magnetizable element (31), when the trigger magnet (19) is present in an approach region (2) in front of the stopper (1), exerts on the tilting element (10) a force which draws the rear lever (10b) downward and thereby tilts the front lever (10a) upward.

3. The retractable stopper (1) as claimed in claim 1 or 2, wherein, over the full range of the rotation angle (18), an outer contour (25) of the buffer element (13) is configured such that it follows the shape of an inner contour (26) of the cover plate (14).

4. The retractable stopper (1) as claimed in one of the previous claims, wherein the shape of that surface of the buffer element (13) which is facing the moving object (3) is defined by rotation of a boundary line about the rotational axis (12).

5. The retractable stopper (1) as claimed in claim 3 or 4, wherein the buffer element (13) has the shape of a spherical segment.

6. The retractable stopper (1) as claimed in one of the previous claims, wherein a rotation angle (18) through which the tilting element (10) is pivotable from the retracted position into the blocking position measures between 40° and 90°, preferably between 60° and 90°.

7. The retractable stopper (1) as claimed in one of the previous claims, wherein an upper side of the front lever (10a), in the retracted position, is aligned with a fixedly mounted cover plate (14) and butts in the blocking position against an upper limit (17) configured on the cover plate (14).

8. The retractable stopper (1) as claimed in claim 7, wherein on the cover plate (14) and/or on the upper side of the front lever (10a) there is arranged an outer stop element (20a) for cushioning the impact of the front lever (10a) against the upper limit (17) in the blocking position.

9. The retractable stopper (1) as claimed in claim 7 or 8, wherein on a bottom side of the cover plate (14) and/or on a top side of the rear lever (10b) there is arranged an inner stop element (20) for cushioning the impact of the rear lever (10b) against the cover plate (14) in the retracted position.

10. The retractable stopper (1) as claimed in one of the previous claims, wherein the trigger magnet (19) is an electromagnet.

11. The retractable stopper (1) as claimed in one of the previous claims, wherein the housing (11) and/or the tilting element (10) is formed of aluminum or another non-ferromagnetic material, and the cover plate (14) is formed of stainless steel.

12. The retractable stopper (1) as claimed in one of the previous claims, wherein the tilting element (10) is arranged rotatably about the rotational axis (12) in a housing (11), the housing (11) comprises an upper housing part (11a) and a lower housing part (11b), and, for the fitting of the stopper (1) in a foundation (15), first the lower housing part (11b) can be fastened in the foundation (15) and then the upper housing part (11a) can be detachably fastened to the lower housing part (11b)

## Revendications

1. Butoir escamotable (1) présentant un élément basculant (10) monté à rotation autour d'un axe de rotation (12),
l'élément basculant (10) pouvant être amené par rotation sur un angle de rotation (18) depuis une position escamotée jusque dans une position de blocage sous l'action d'au moins un aimant de déclenchement (19) fixé sur un objet mobile (3) et bloquant lorsqu'il est dans cette position de blocage le déplacement de l'objet mobile (3),
**caractérisé en ce que**
l'élément basculant (10) présente un levier avant (10a) sur lequel est disposé un élément d'amortissement (13), de préférence élastique, l'élément d'amortissement (13) étant tourné vers l'objet mobile (3) dans la position de blocage,
**en ce qu'**un aimant (19a) de butoir ou un élément magnétisable (31) est disposé sur l'élément basculant (10) et
**en ce que** lorsque l'aimant de déclenchement (19) s'approche dans une zone d'approche (12) située en avant du butoir (12), l'action de l'aimant de déclenchement (19) sur l'aimant (19a) de butoir ou sur l'élément magnétisable (31) fait tourner l'élément basculant (10) de la position escamotée jusque dans la position de blocage avant que l'aimant de déclenchement (19) soit situé au-dessus de l'élément basculant (10).

2. Butoir escamotable (1) selon la revendication 1, dans lequel l'élément basculant (10) présente un levier avant (10a) et un levier arrière (10b) situés en opposition mutuelle par rapport à l'axe de rotation (12), l'aimant (19a) de butoir ou l'élément magnétisable (31) étant disposés sur le levier arrière (10b) et lorsque l'aimant de déclenchement (19) est situé dans une zone d'approche (2) située en avant du butoir (1), l'aimant (19a) de butoir ou l'élément magnétisable (31) exerçant sur l'élément basculant (10) une force qui tire le levier arrière (10b) vers le bas, ce qui fait basculer vers le haut le levier avant (10a).

3. Butoir escamotable (1) selon les revendications 1 ou 2, dans lequel le contour extérieur (25) de l'élément amortisseur (13) suit la forme du contour intérieur (26) de la plaque de recouvrement (14) dans toute l'amplitude de l'angle de rotation (18).

4. Butoir escamotable (1) selon l'une des revendications précédentes, dans lequel la forme de la surface de l'élément amortisseur (13) tournée vers l'objet mobile (3) est définie par la rotation d'une ligne frontière autour de l'axe de rotation (12).

5. Butoir escamotable (1) selon les revendications 3 ou 4, dans lequel l'élément amortisseur (13) présente la forme d'un segment de sphère.

6. Butoir escamotable (1) selon l'une des revendications précédentes, dans lequel un angle de rotation (18) sur lequel l'élément basculant (10) peut pivoter depuis la position escamotée jusque dans la position de blocage est compris entre 40° et 90° et de préférence entre 60° et 90°.

7. Butoir escamotable (1) selon l'une des revendications précédentes, dans lequel, dans la position escamotée, le côté supérieur du levier avant (10a) est aligné sur une plaque de recouvrement (14) montée fixement et, dans la position de blocage, vient buter contre une limite-supérieure (17) formée sur la plaque de recouvrement (14).

8. Butoir escamotable (1) selon la revendication 7, dans lequel un élément extérieur de butée (20a) qui amortit la butée du levier avant (10a) contre la limite supérieure (17) dans la position de blocage est disposé sur la plaque de recouvrement (14) et/ou sur le côté supérieur du levier avant (l0a).

9. Butoir escamotable (1) selon les revendications 7 ou 8, dans lequel un élément intérieur de butée (20) qui amortit la butée du levier arrière (lOb) contre la plaque de recouvrement (14) dans la position escamotée est disposé sur le côté inférieur de la plaque de recouvrement (14) et/ou sur le côté supérieur du levier arrière é(lOb).

10. Butoir escamotable (1) selon l'une des revendications précédentes, dans lequel l'aimant de déclenchement (19) est un électro-aimant.

11. Butoir escamotable (1) selon l'une des revendications précédentes, dans lequel le boîtier (11) et/ou l'élément basculant (10) sont réalisés en aluminium ou en un autre matériau non ferromagnétique, la plaque de recouvrement (14) étant formée d'acier inoxydable.

12. Butoir escamotable (1) selon l'une des revendications précédentes, dans lequel l'élément basculant (10) est disposé dans un boîtier (11) de manière à pouvoir tourner autour de l'axe de rotation (12), le boîtier (11) présentant une partie supérieure de boîtier (11a) et une partie inférieure de boîtier (11b) et, pour le montage du butoir (1) dans un soubassement (15), la partie inférieure de boîtier (11b) pouvant être d'abord fixée dans le soubassement (15) et la partie supérieure de boîtier (11a) peut ensuite être fixée de manière libérable sur la partie inférieure de boîtier (11b).
